# EUROPÄISCHE PATENTANMELDUNG

(11) **EP 4 640 374 A1**
(43) Veröffentlichungstag der Anmeldung: **29.10.2025**
(21) Anmeldenummer: 24172585.2
(22) Anmeldetag: 25.04.2024
(51) Int. Cl.: B25B 5/08, B25B 5/06

(54) **SPANNVORRICHTUNG**

(71) Anmelder: Witte Barskamp GmbH & Co. KG, 21354 Bleckede (DE)
(72) Erfinder: WOCKENFUß, Geog, 21435 Stelle (DE); WACHOWSKI, Marc, 21368 Dahlem (DE)
(74) Vertreter: Raffay & Fleck

(57) **Zusammenfassung**

Eine Spannvorrichtung (10) zum Festlegen von Werkstücken hat einen Korpus (11), an dem eine Anlagefläche (16) für einen Abschnitt eines Werkstücks angeordnet ist, einen von dem Korpus (11) über die Anlagefläche (16, 116) hinaus nach außen vorstehenden Zentrierdorn (17), ein Paar von jeweils ein Andruckende (19) aufweisenden Spannelementen (20), ein mit den Spannelementen (20) gekoppeltes Zugelement (24) und einen Aktuator (22) zum Aufbringen einer Zugkraft auf das Zugelement (24). Die Spannelemente (20) sind derart in dem Korpus (11) bewegbar angeordnet und mit dem Zugelement (24) gekoppelt, dass sie in einer Lösestellung des Zugelements (24) mit ihren Andruckenden (19) in in dem Zentrierdorn (17) an einander gegenüberliegenden Seiten gebildeten Schlitzen (18) und in den Zentrierdorn (17) eingefahren liegen und dass sie in einer ausgehend von der Lösestellung durch Aufbringen der Zugkraft auf das Zugelement (24) erhaltenen Spannstellung des Zugelements (24) mit ihren Andruckenden (19) in Richtung der Anlagefläche (16) aus den Schlitzen (18) radial vorstehend ausgefahren und mit Stirnflächen (21) der Andruckenden (19) in Richtung der Anlagefläche (16) weisend liegen. Das Zugelement (24) weist einen darin integrierten Zugkraftbegrenzungsmechanismus auf.

## Beschreibung

Die vorliegende Erfindung betrifft eine Spannvorrichtung zum Festlegen von Werkstücken mit den Merkmalen des Oberbegriffs des Anspruchs 1.

In industriellen, insbesondere maschinellen, Herstellungsprozessen, aber auch für Reparaturen ist es in der Regel erforderlich, zu bearbeitende Werkstücke in einer zuvor festgelegten Ausrichtung zu fixieren, sie aufzuspannen. Eine solche positions- und ausrichtungsgenaue Festlegung von Werkstücken ist darüber hinaus auch für eine exakte Vermessung dieser Werkstücke erforderlich, zum Beispiel eine Vermessung mit taktilen oder photogrammetrischen Verfahren, wie sie in der Prototypenentwicklung, aber auch in der Qualitätskontrolle zum Einsatz kommen können.

Für eine solche Aufspannung von Werkstücken werden dabei Spannvorrichtungen gebraucht. Je nach Art und Form der Werkstücke kommen hierbei sehr unterschiedliche Spannvorrichtungen zum Einsatz. So können zwingenartige Spannklemmen verwendet werden, um Bleche von Werkstücken zu halten und klemmend zu fixieren. Eine besondere Art von Spannvorrichtungen sind dabei dafür gedacht, Werkstücke festzulegen, die Durchbrüche bzw. Öffnungen aufweisen, indem diese Spannvorrichtungen die Öffnungen durchragen und das Werkstück am Rand der Öffnung durch Aufbringen eines Andruckstücks klemmend fixieren. Um eine derartige Spannvorrichtung geht es in der vorliegenden Erfindung.

Solche Spannvorrichtungen, die in dem Fachgebiet auch als Hakenspanner bezeichnet werden, haben einen Korpus, der eine Anlagefläche aufweist und an dem ein Zentrierdorn über die Anlageflächen hinaus nach außen vorsteht. Dieser Zentrierdorn wird im Gebrauch durch die Öffnung in dem Werkstück geführt, und versenkt. In dem Zentrierdorn sind ausstellbare Spannelemente mit, insbesondere hakenförmig gebildeten, Andruckenden angelagert, die, wenn der Zentrierdorn durch die Öffnung des Werkstücks hindurch geführt ist, durch Betätigen eines Aktuators in insbesondere einander gegenüberliegenden Positionen aus dem Zentrierdorn ausfahrend ausgestellt und abgesenkt werden auf eine die Öffnung in dem Werkstück am Rand umgebende Oberfläche und dort einen Andruck aufbringen auf das Werkstück und gegen die Anlagefläche, auf der das Werkstück mit der gegenüberliegenden Seite aufliegt.

Beschreibungen für solche auch als Hakenspanner zu bezeichnenden Spannvorrichtungen finden sich im Stand der Technik zum Beispiel in der DE 103 39 322 A1 oder auch in der DE 10 2020 114 986 A1. Diese Spannvorrichtungen existieren, wie in der letztgenannten Druckschrift gezeigt, in einer handbetätigten Version, bei der typischerweise ein Kniehebel gespannt wird, um die Spannelemente mit den Andruckenden auszufahren und gegen die Oberfläche des festzulegenden Werkstücks zu ziehen. Es gibt solche Spannelemente aber auch in einer automatisch, zum Beispiel hydraulisch oder pneumatische, betätigten Version, wie zum Beispiel beschrieben in der US 2018/0015580 A1 oder auch in der DE 10 2016 015 041 A1.

Diese Art von Spannvorrichtungen hat sich bewährt und wird, wenngleich nicht nur dort, insbesondere im Bereich des Automobilbaus eingesetzt, wo insbesondere Karosserieteile aus Blech vielfach Durchbrüche und Öffnungen aufweisen, die einerseits sehr gut als Referenzpunkte für ein Aufspannen des betreffenden Werkstücks geeignet sind, andererseits mit solchen Spannvorrichtungen, den sogenannten Hakenspannern, sehr gut festgelegt werden können. So werden derartige Spannvorrichtungen gerade von Automobilbauunternehmen weit verbreitet eingesetzt.

Bei der Verwendung solcher Spannelemente ist es nun wesentlich, dass mit ihnen eine zum sicheren Fixieren des Bauteils bzw. Werkstücks gesichert ausreichende Spannkraft auf das Werkstück aufgebracht wird, sodass das eingespannte Werkstück nicht mehr aus der Aufspannposition herausgelangt. Andererseits darf die aufgebrachte Spannkraft auch nicht so groß sein, dass eine Gefahr besteht, das aufgespannte Werkstück zu beschädigen, zum Beispiel ein die Öffnung umgebendes Blech zu verformen. Zu beachten ist hierbei insbesondere auch die Materialstärke des aufzuspannenden Werkstücks, also zum Beispiel die Blechstärke eines Bauteils in dem die Öffnung, durch die der Zentrierdorn der Spannvorrichtung hindurchgeführt wird, umgebenden Bereich. Entsprechend gibt es bei bekannten Spannvorrichtungen die Möglichkeit, einen in einer Spannposition gegebenen Abstand zwischen der Auflagefläche und den diesen dann gegenüberliegenden Stirnseiten der Spannelemente zu justieren, um das Spannelement an eine Materialstärke des aufzuspannenden Werkstücks anzupassen. In der Praxis kommt es gleichwohl vor, dass - entweder weil die Einstellung zur Anpassung an die Dicke des aufzuspannenden Werkstücks nicht ausreichend genau erfolgt ist oder aber weil die Materialstärke unterschiedlicher, nacheinander aufzuspannender Werkstücke - dies auch im Rahmen einer möglichen Toleranz - variiert, die Spannvorrichtung das Werkstück mit einer überhöhten Spannkraft einspannt. Neben der Gefahr einer Beschädigung des Werkstücks, kann eine übergroße Spannkraft auch zu Beschädigungen der Spannvorrichtung selbst führen. Ein häufig zu findender Schaden besteht dabei in einer Beschädigung, einem Bruch oder einem Verformen, der Spannelemente. Wenn dies geschieht, ist die Spannvorrichtung zunächst einmal nicht mehr für einen weiteren Gebrauch tauglich, müssen entweder Teile der Spannvorrichtung, zumeist die Spannelemente, ersetzt werden, oder ist ein Austausch der Spannvorrichtung insgesamt erforderlich.

Diesem Problem zu begegnen, ist Aufgabe der vorliegenden Erfindung.

Diese Aufgabe wird gelöst durch eine Spannvorrichtung mit den Merkmalen des Anspruchs 1. Vorteilhafte Weiterbildungen einer erfindungsgemäßen Spannvorrichtung sind in den abhängigen Ansprüchen 2 bis 17 angegeben.

Eine erfindungsgemäße Spannvorrichtung zum Festlegen von Werkstücken weist nun, wie dies auch im Stand der Technik üblich ist, zunächst einen Korpus auf, wobei an diesem Korpus eine Anlageflächen für einen Abschnitt eines Werkstücks angeordnet ist. Sie weist weiterhin einen von dem Korpus über die Anlageflächen hinaus nach außen vorstehenden Zentrierdorn auf. Ferner ist bei der erfindungsgemäßen Spannvorrichtung ein Paar von Spannelementen vorgesehen, die jeweils ein, insbesondere hakenförmig gebildetes, Andruckende aufweisen. Weiterhin ist ein Zugelement vorhanden, welches mit den Spannelement gekoppelt ist. Schließlich weist die erfindungsgemäße Spannvorrichtung, dies ebenfalls noch wie bereits aus dem Stand der Technik bekannt, einen Aktuator auf, mit dem eine Zugkraft auf das Zugelement aufgebracht werden kann. Die Spannelemente sind, wie dies ebenfalls auch bei bekannten Spannvorrichtungen in dieser Art gegeben ist, in einer solchen Weise in dem Korpus bewegbar angeordnet und mit dem Zugelement gekoppelt, dass sie in einer Lösestellung des Zugelements mit ihren Andruckenden in Schlitzen, die in dem Zentrierdorn an einander gegenüberliegenden Seiten gebildet sind, in dem Zentrierdorn eingefahren liegen, also nicht über die Außenkontur des Zentrierdorns vorstehen. Die Anordnung und Lagerung der Spannelemente ist weiterhin derart, dass sie in einer ausgehend von der Lösestellung durch Aufbringen der Zugkraft auf das Zugelement erhaltenen Spannstellung des Zugelements mit ihren Andruckenden in Richtung der Anlagefläche aus den Schlitzen radial vorstehend ausgefahren und mit Stirnflächen der Andruckenden in Richtung der Auflagefläche weisend liegen. In dieser Position können Sie, wie dies beim Stand der Technik ebenso ist, ein auf der Auflagefläche aufgelegtes Werkstück auf der gegenüberliegenden Seite angreifen und so durch Einklemmen des Werkstücks zwischen der Anlagefläche und den Stirnflächen der Andruckenden der Spannelemente verklemmend fixieren.

Das Besondere an der erfindungsgemäßen Spannvorrichtung besteht nun darin, dass das Zugelement einen darin integrierten Zugkraftbegrenzungsmechanismus aufweist. Über diesen Zugkraftbegrenzungsmechanismus wird erreicht, dass die Zugkraft, die auf die Spannelemente aufgebracht wird und die wiederum die Spannkraft, bzw. die Andruckkraft, mit der die Spannelemente mit den Stirnflächen ihrer Andruckenden gegen das Werkstück gepresst werden und das Werkstück gegen die Anlageflächen pressen, begrenzt ist. Hierdurch wird vermieden, dass eine zu hohe Klemmkraft auf das Werkstück aufgebracht wird, und es werden die vorstehend genannten Probleme und möglichen Schäden verhindert. Der Zugkraftbegrenzungsmechanismus ist dabei in erfindungsgemäße Weise insbesondere reversibel, d. h. es handelt sich hierbei nicht etwa um einen Sollbruchmechanismus oder dergleichen, sondern einen Mechanismus, der beim Überschreiten eines Maximalwerts der Zugkraft greift, ohne die Funktionalität der Spannvorrichtung insgesamt zu beeinträchtigen. Insbesondere verhindert ein Eingreifen des Zugkraftbegrenzungsmechanismus beim Spannen eines Werkstücks nicht, dass die Spannvorrichtung das Werkstück sicher fixiert. Es wird weiterhin eine für eine solche Fixierung ausreichend bemessene Zugkraft aufgebracht und damit Spannkraft erhalten. Es wird lediglich verhindert, dass diese Kraft zu hoch ausfällt und so zu Schäden an der Spannvorrichtung oder Beschädigungen des Werkstücks führen kann.

Eine Möglichkeit, einen solchen Zugkraftbegrenzungsmechanismus zu realisieren, ist im abhängigen Anspruch 2 näher bestimmt. In einer solchen Ausgestaltung ist vorgesehen, dass das Zugelement in einer axialen Richtung, in der die Zugkraft aufgebracht wird, geteilt gebildet ist und dabei wenigstens einen ersten Zugelementabschnitt aufweist sowie wenigstens einen zweiten Zugelementabschnitt. An dem ersten Zugelementabschnitt greift der Aktuator an, um die Zugkraft auf das Zugelement aufzubringen bzw. zu übertragen. Mit dem zweiten Zugelementabschnitt sind die Spannelemente gekoppelt; über diesen zweiten Zugelementabschnitt wird also die Zugkraft auf die Spannelemente übertragen, wird also die Zugkraft gleichermaßen in die Andruckkraft und Spannkraft der Spannelemente übersetzt. Zwischen dem ersten Zugelementabschnitt und dem zweiten Zugelementabschnitt ist dabei erfindungsgemäß ein Federelement angeordnet welches gleichermaßen die Kopplung dieser beiden Zugelementabschnitte bewirkt und welches eine unterhalb einer durch die Federkraft bestimmten Maximalkraft liegende Zugkraft von dem ersten Zugelementabschnitt auf den zweiten Zugelementabschnitt übermittelt, sich bei einer die Maximalkraft übersteigenden Zugkraft jedoch elastisch verformt. Bei dieser Lösung wird also eine die Maximalkraft übersteigende Zugkraft nicht mehr weiter in einer Erhöhung der Andrucckraft übersetzt, die durch die Spannelemente auf das Werkstück ausgeübt wird, sondern führt dies zu einer Verformung des Federelements und wird dort gleichermaßen aufgefangen bzw. kompensiert. Wie vorstehend bereits erwähnt, kann also die Spannvorrichtung auch bei einer zum Beispiel aufgrund eines übermäßig dicken Werkstücks beim Betätigen des Aktuators aufgebrachten, überhöhten Kraft mit der maximal bestimmten Andruckkraft eine sichere Festlegung des Werkstücks bewirken, der überschüssige Kraftanteil der Zugkraft wird von dem Federelement abgefangen, führt zu dessen Verformung und wird so in Spannenergie in dem Federelement umgesetzt und dem eigentlichen Spannprozess somit entzogen.

Eine wie vorstehend beschriebene Ausgestaltung kann dabei insbesondere so erfolgen, dass der erste Zugelementabschnitt einen Zugstangenabschnitt aufweist und dass der zweite Zugelementabschnitt einen Hülsenabschnitt aufweist. Dabei taucht dann der Zugstangenabschnitt mit einem freien Ende in das Innere des Hülsenabschnitts ein und ist an dem Zugstangenabschnitt eine erste Lagerstruktur ausgebildet und ist weiterhin an den Hülsenabschnitt eine zweite Lagerstruktur ausgebildet. Die beiden Lagerstrukturen, erste und zweite Lagerstruktur, sind dann in der axialen Richtung des Zugelements voneinander beanstandet, und das Federelement ist zwischen der ersten und der zweiten Lagerstruktur angeordnet und greift an den Lagerstrukturen jeweils an. Hier wird also dann die aufgebrachte Zugkraft von dem Zugstangenabschnitt über die erste Lagerstruktur auf das Federelement übertragen, von dem Federelement über die zweite Lagerstruktur auf den Hülsenabschnitt und von diesem dann wiederum auf die Spannelemente. Übersteigt die Zugkraft die vorgegebene Maximalkraft, verformt sich das Federelement, ohne dass es zu einer weiteren Übertragung der Zugkraft auf den Hülsenabschnitt kommt. Die Andruck- bzw. Spannkraft bleibt bei dem vorgegebenen Wert der Maximalkraft.

Das Federelement kann insbesondere eine als Druckfeder wirkende Schraubenfeder sein, die innerhalb des Hülsenabschnitts und um den Zugstangenabschnitt herum angeordnet ist. Dies erlaubt eine kompakte Bauweise und zudem eine gute Auslegung der die Maximalkraft bestimmenden Federkraft, durch entsprechende Wahl der Schraubenfeder in ihrer Materialstärke, ihrer Länge und hinsichtlich des Abstandes zwischen benachbarten Federwindungen.

Die erste Lagerstruktur kann durch einen tellerartigen, umlaufenden Vorsprung oder Kragen am freien Ende des Zugstangenabschnitt gebildet sein, und die zweite Lagerstruktur kann durch einen in das Innere des Hülsenabschnitts an einem offenen Ende der Hülse hineinragenden Absatzabschnitt gebildet sein. Das Federelement, insbesondere die Schraubenfeder, kann dann zwischen dem tellerartigen Vorsprung und dem Absatzabschnitt angeordnet sein, sich mit jeweiligen Enden an den genannten Strukturen abstützen und dabei die aufgebrachte Zugkraft übertragen, bis sie sich bei Erreichen einer Maximalkraft verformt und keine weitere Kraft auf den Hülsenabschnitt mehr überträgt.

Weiterhin kann bei der erfindungsgemäßen Spannvorrichtung in einer wie vorstehend näher konkretisierten Ausgestaltung des Zugkraftbegrenzungsmechanismus vorgesehen sein, dass die Verbindung zwischen dem ersten und dem zweiten Zugelementabschnitt zudem eine quer zu der axialen Richtung verkippbare Gelenkverbindung enthält. Eine solche Gelenkverbindung erlaubt ein Verkippen oder Verkannten in der Ausrichtung zwischen zweitem Zugelementabschnitt und erstem Zugelementabschnitt um jedenfalls ein gewisses Maß, was zum Beispiel bei einer unebenen Auflage des Werkstücks oder einer ungleichen Dickengestaltung des Randes um die Öffnung, in die der Zentrierdorn der Spannvorrichtung eingeführt ist, ein leichtes Verkippen des Zentrierdorns bzw. der Anordnung der Spannelemente erlaubt.

Der Aktuator der erfindungsgemäßen Spannvorrichtung kann insbesondere einen, vorzugsweise handbetätigten, Kniehebel aufweisen. Dieser Kniehebel kann insbesondere an einer im Innern des Korpus angeordneten Hebelstellmechanik angreifen und kann dann mit Vorteil mit dieser lösbar verbunden und insbesondere von dieser abnehmbar sein. Dies kann zum Beispiel von Vorteil sein, wenn nach einem Aufspannen des Werkstücks der Bereich, in dem die Spannvorrichtung gelegen ist, zum Beispiel mit einer Messvorrichtung oder mit einem Bearbeitungswerkzeug zugänglich sein soll, und hierbei ein vorstehender Spannhebel im Wege wäre.

Die erfindungsgemäße Spannvorrichtung weist mit Vorteil zwischen dem Zugelement und dem Korpus angeordnete Rückstellfedermittel auf, die eine in Richtung der Lösestellung wirkende Rückstellkraft auf das Zugelement aufbringen. Solche Rückstellfedermittel führen dann dazu, dass das Zugelement in die Lösestellung zurück verfährt, wenn der Aktuator zum Lösen der Aufspannung bewegt wird, und dass dabei die Spannelemente wieder sicher in ihre in dem Zentrierdorn versenkt gelegene Position zurückfahren, sodass dann das Werkstück von dem Zentrierdorn abgehoben, bzw. der Zentrierdorn aus dem Werkstück herausgenommen werden kann.

Der Korpus der erfindungsgemäßen Spannvorrichtung kann in einem bevorzugten Ausführungsbeispiel im wesentlichen zylinderförmig gebildet sein. Dabei kann dann die Anlagefläche auf einer Zylinderstirnfläche des Korpus angeordnet sein und der Zentrierdorn von der Zylinderstirnfläche des Korpus auswärts gerichtet vorstehen. Insbesondere kann die Anlagefläche dabei ringförmig um den Zentrierdorn herum angeordnet sein. Um dann eine höhere Flexibilität der Einstellung und Anpassung der Spannvorrichtung an ein aufzuspannendes Werkstück zu erreichen, kann mit Vorteil vorgesehen sein, dass die Anlagefläche auf einem Ringelement gebildet ist, das, insbesondere mindestens 360°, um den Zentrierdorn herum verdrehbar an dem Korpus angelagert ist. Dies kann zum Beispiel dann von Vorteil sein, wenn die Anlagefläche Vertiefungen aufweisen muss, um zum Beispiel im Bereich um die Öffnung, durch die der Zentrierdorn durchzuführen ist, gelegene Stege oder Rippen aufzunehmen, wenn das Werkstück aufgespannt wird. Diese Vertiefungen können dann passend ausgerichtet werden. Zudem kann das Ringelement austauschbar sein, sodass Ringelemente unterschiedlicher Art und Größe, mit unterschiedlich breit dimensionierten Auflageflächen oder auch mit unterschiedlichen Konturen der Auflageflächen angepasst an ein aufzuspannendes Werkstück an dem Korpus der erfindungsgemäßen Spannvorrichtung angeordnet werden können.

In einer wie vorstehend beschriebenen Ausgestaltungsvarianten, bei der die Spannvorrichtung einen zylinderförmigen Korpus aufweist, kann das Zugelement insbesondere im Innern des zylinderförmigen Korpus angeordnet sein und dabei entlang der Zylinderlängsachse verlaufend liegen. So wird dann die Zugkraft entlang der Zylinderlängsachse aufgebracht.

Bei der erfindungsgemäßen Spannvorrichtung kann der Zentrierdorn eine konisch zugespitzt verlaufende Form aufweisen. Dies dient einerseits der Zentrierung und damit Ausrichtung des aufzuspannenden Werkstücks, kann zudem auch dabei nützlich sein, wenn Werkstücke mit Öffnungen unterschiedlichen Durchmessers auf der erfindungsgemäßen Spannvorrichtung aufgespannt werden sollen. Hierbei kann insbesondere vorgesehen sein, dass der Zentrierdorn an dem Korpus in einer Längsrichtung des Zentrierdorns verlagerbar und in eine ausgestellte Position über eine Druckfeder vorgespannt angeordnet ist. In einer solchen Anordnung kann der Zentrierdorn quasi in das Bauteil des Korpus eintauchen und ausweichen, wenn das Werkstück eine Öffnung mit einem Öffnungsdurchmesser aufweist, der geringer dimensioniert ist als die maximale Breite bzw. der maximale Durchmesser des Zentrierdorns an einem Fuß. Der Zentrierdorn weicht dann so lange entgegen der Druckfederkraft aus, bis das Werkstück auf der Anlagefläche liegt.

Eine weitere Flexibilität erhält man mit der erfindungsgemäßen Spannvorrichtung dann, wenn auch der Zentrierdorn relativ zu dem Korpus und zwar mitsamt der Anordnung der Spannelemente um eine Längsachse des Zentrierdorns verdrehbar an dem Korpus angeordnet ist, insbesondere verdrehbar um mindestens 360°. Eine solche Verdrehbarkeit kann durch entsprechende Fixiermechanismen fixiert werden, sodass die Spannvorrichtung in einer festgelegten Position, zum Beispiel angeordnet an einem Aufspanngerüst oder -gestell, an der dem sie angeordnet ist zunächst einmal durch Verstellen und Verdrehen des Zentrierdorns ausgerichtet wird in einer Position, die für das Aufspannen und Handling am günstigsten ist, und dann durch Festlegen dieser Drehstellung gesichert wird.

Weitere Merkmale und Vorteile der Erfindung ergeben sich aus der nachstehenden Beschreibung möglicher Ausführungsbeispiele und der beigefügten Figuren. Dabei zeigen:
- Fig. 1: eine perspektivische Darstellung einer erfindungsgemäß gestalteten Spannvorrichtung in einer ersten möglichen Ausführungsform;
- Fig. 2: die Spannvorrichtung gemäß Fig. 1 in einer Seitenansicht und mit in einer Spannstellung befindlichen Spannelementen;
- Fig. 3: die Spannvorrichtung gemäß Fig. 1 in einer gegenüber der Seitenansicht aus Fig. 2 um 90° gedrehten Seitenansicht;
- Fig. 4: eine Aufsicht auf die Spannvorrichtung gemäß Fig. 1 von oben;
- Fig. 5: die Spannvorrichtung gemäß Fig. 1 in einer entlang der Schnittlinie G - G in Fig. 3 genommenen Längsschnittansicht;
- Fig. 6: die Spannvorrichtung gemäß Fig. 1 in einer entlang der Schnittlinie H - H in Fig. 4 genommenen Längsschnittansicht;
- Fig. 7: die Spannvorrichtung gemäß Fig. 1 in einer entlang der Schnittlinie I - I in Fig. 4 genommenen Längsschnittansicht;
- Fig. 8: eine perspektivische Darstellung einer erfindungsgemäß gestalteten Spannvorrichtung in einer zweiten möglichen Ausführungsform;
- Fig. 9: die Spannvorrichtung gemäß Fig. 8 in einer Seitenansicht und mit in einer Spannstellung befindlichen Spannelementen;
- Fig. 10: die Spannvorrichtung gemäß Fig. 8 in einer gegenüber der Seitenansicht aus Fig. 9 um 90° gedrehten Seitenansicht;
- Fig. 11: eine Aufsicht auf die Spannvorrichtung gemäß Fig. 8 von oben;
- Fig. 12: die Spannvorrichtung gemäß Fig. 8 in einer entlang der Schnittlinie G - G in Fig. 10 genommenen Längsschnittansicht;
- Fig. 13: die Spannvorrichtung gemäß Fig. 8 in einer entlang der Schnittlinie H - H in Fig. 11 genommenen Längsschnittansicht; und
- Fig. 14: die Spannvorrichtung gemäß Fig. 8 in einer entlang der Schnittlinie I - I in Fig. 11 genommenen Längsschnittansicht;

In den Figuren sind in jeweils sieben unterschiedlichen Ansichten zwei mögliche Ausgestaltungsformen einer erfindungsgemäßen Spannvorrichtung gezeigt, eine erste Ausgestaltungsvarianten in den Figuren 1 bis 7, eine zweite Ausgestaltungsform in den Figuren 8 bis 14. Diese Ausgestaltungsvarianten werden nachstehend als beispielhafte Umsetzungen der vorstehend allgemein beschriebenen Erfindung näher erläutert, wobei sich aus dieser nachstehenden Erläuterung weitere Vorteile und Merkmale der Erfindung auch allgemein und losgelöst von den spezifischen Ausführungsbeispielen ergeben und wobei dieser Ausführungsbeispiele nicht beschränkend sind, es vielmehr mannigfache weitere Ausgestaltungsvarianten einer Umsetzung der vorstehend allgemein beschriebenen und hier beanspruchten Erfindung gibt. Es ist ferner darauf zu verweisen, dass die Figuren und zeichnerischen Darstellungen nicht etwa als vollständige und umfassende Konstruktionszeichnungen zu verstehen sind, dass diese auch nicht zwingend maßstabsgerecht sind. Die Figuren sind vielmehr als technische Skizzen zu verstehen, in denen gleichwohl wesentliche Merkmale und Aspekte der Erfindung und der jeweiligen spezifischen Ausgestaltung dargestellt und gezeigt sind.

Nachstehend wird zunächst die erste Ausgestaltungsvariante einer erfindungsgemäß gestalteten Spannvorrichtung näher erläutert, wie sie in den Figuren 1 bis 7 gezeigt ist. Anschließend wird dann die zweite Ausgestaltungsvarianten beschrieben, die in Figuren 8 bis 14 dargestellt ist, wobei bei der Beschreibung dieser zweiten Ausgestaltungsvariante jedenfalls dort, wo identische oder jedenfalls gleichartige konstruktive und funktionale Merkmale vorliegen, Bezug genommen werden wird auf die Beschreibung der ersten Ausführungsvariante und die Figuren 1 bis 7.

In den Figuren 1 bis 4 ist zunächst in vier verschiedenen Ansichten, einer dreidimensionalen Ansicht (Figur 1), einer ersten Seitenansicht (Figur 2), einer zweiten, gegenüber der ersten Seitenansicht um 90° gedrehten Seitenansicht (Figur 3) und einer Aufsicht von oben (Figur 4) eine mögliche Ausgestaltungsform einer erfindungsgemäßen Spannvorrichtung 10 dargestellt. Die Spannvorrichtung 10 umfasst einen hier zylinderförmig gebildeten Korpus 11, der auf einer Bodenplatte 12 aufgesetzt ist. Die Bodenplatte 12 weist wiederum Bohrungen 13 auf, die einem Festlegen der erfindungsgemäßen Spannvorrichtung 10 an einem Aufspanngerüst oder einem Aufspanngestell oder einem ähnlichen Vorrichtungsteil dienen können.

An einem oberen stirnseitigen Ende 14 ist an dem Korpus 11 ein Anlagering 15 angeordnet, der oberseitig eine Anlagefläche 16 aufweist, die im vorliegenden Beispiel plan gebildet ist. Zentral gelegen zu dem Anlagering 15 ragt in axialer Richtung des zylinderförmigen Korpus 11 und mittig zu diesem ausgerichtet ein Zentrierdorn 17 vor. In diesem Zentrierdorn 17 sind seitlich Schlitze 18 eingebracht, bzw. ausgebildet, durch die hindurch jeweils ein Andruckende 19 je eines Spannelements 20 (vergleiche Figur fünf) seitlich aus dem Zentrierdorn 17 austretend vorsteht. Die Andruckenden 19 sind in dem vorliegenden Beispiel hakenförmig gebildet und weisen eine in der in den Figuren gezeigten Stellung nach unten und in Richtung der Ablagefläche 16 weisende Stirnfläche 21 auf.

Weiterhin ist ein Betätigungshebel 22 zu erkennen, der mit einem im Inneren des Korpus 11 ausgebildeten Kniehebelmechanismus 23 verbunden ist. In den Figuren 1 bis 4, und auch in den weiteren Figuren, ist dabei die Spannvorrichtung 10, bzw. sind die Spannelemente 20, in einer Spannstellung gezeigt. Die Spannvorrichtung 10 kann auch eine Lösestellung einnehmen, in der die Spannelemente 20 mit ihren Andruckenden 19 in den Schlitzen 18 im Innern des Zentrierdorns 17 zurückgezogen angeordnet sind.

Im Innern des Korpus 11 ist, wie in den Schnittdarstellungen der Figuren 5 bis 7 zu erkennen ist, ein Spannmechanismus ausgebildet, über den durch Betätigen des Betätigungshebels 22 die Spannelemente 20 zwischen der in den Figuren gezeigten Spannstellung und einer hier nicht näher dargestellten Lösestellung hin und her bewegt werden können und über den auf die Spannelemente 20 in der Spannstellung eine Spann- bzw. Andruckkraft ausgeübt wird. Dabei greift der Kniehebelmechanismus 23 an einem Zugelement 24 an, welches wiederum mit den Spannelemente 20 gekoppelt ist. Durch Betätigen des Betätigungshebels 22 und damit des Kniehebelmechanismus 23 wird das Zugelement 24 in einer Richtung von der Spitze des Zentrierdorns 17 weg nach unten gezogen, wodurch auch die Spannelemente 20 herabgezogen werden und zugleich, geführt durch in einem Führungsschlitz 25 der Spannelemente 20 laufende, an dem Korpus 11 festgelegte Führungsstifte 26 und 27 mit ihren Andruckenden 19 nach außen durch die Schlitze 18 des Zentrierdorns 17 herausgeschwenkt werden. Hierzu sind die Spannelemente 20 auf einem Gelenksstift 28 verschwenkbar an dem Zugelement 24 angelagert.

Das Besondere an dem Spannelemente 10 ist nun, dass dieses einen Zugkraftbegrenzungsmechanismus aufweist, der die auf die Spannelemente 20 aufgebrachte, durch Betätigen des Betätigungshebels 22 hervorgerufene Spannkraft beschränkt. Wird durch den Betätigungshebel 22 eine zu große Kraft aufgebracht, überträgt sich diese nicht mehr weiter auf die Spannelemente 20.

Erreicht wird dies in dem Ausführungsbeispiel durch eine Zweiteilung des Zugelements 24. So weist das Zugelement 24 zunächst einen Stangenabschnitt 29 auf, der in einem unteren Teil des Korpus 11 und entlang einer Längsmittelachse 30 dieses Korpus 11 orientiert verläuft, und an dem der Kniehebelmechanismus 23 angreift und bei Betätigung des Betätigungshebels 22 eine Zugkraft auf diesen Stangenabschnitt 29 überträgt. Der Stangenabschnitt 29 weist an einem innerhalb des Korpus 11 angeordneten oberen Abschnitt ein freies Ende auf, an dem eine tellerartig umlaufender Kragen 31 ausgebildet ist. Der Stangenabschnitt 29 liegt dabei im Innern eines Hülsenabschnitts 32, der Bestandteil eines zweiten Abschnitts des Zugelements 24 ist. Dieser Hülsenabschnitt 32 weist an einem unteren Ende einen umlaufenden, nach innen in die Hülsenöffnung vorstehenden Absatz 33 auf. Zwischen dem Absatz 33 und dem Kragen 31 und um den Stangenabschnitt 29 herum ist im Innern des Hülsenabschnitts 32 eine als Schraubenfeder ausgebildete Druckfeder 34 angeordnet. Diese Druckfeder 34 bildet so eine Kopplung und Verbindung zwischen den beiden Abschnitten des Zugelements 24, dem Stangenabschnitt 29 und dem Hülsenabschnitt 32. An dem Hülsenabschnitt 32, genauer an von diesem ausgehend einstückig mit ihm verbundenen Lagerschenkeln 35 ist über Verbindungsstifte 36 ein Anlageblock 37 gekoppelt. Dieser Anlageblog 37 weist auf einer Unterseite eine kugelkalottenförmige Oberfläche 38 auf, die gegen eine korrespondierend geformte, in dem freien Ende des Stangenabschnitts 29 ausgeformt Mulde 39 anstößt. Hierdurch ist ein Gelenk geschaffen, sodass der Anlageblock 37 um die durch die Verbindungstifte 36 gebildete Achse gegenüber dem Hülsenabschnitt 32 verschwenkt werden kann. Die Spannelemente 20 sind mit den Gelenksstiften 28 an dem Anlageblock 37 angebunden.

Wird nun über den Betätigungshebel 22 eine Spannkraft auf den Stangenabschnitt 29 des Zugelements 24 aufgebracht und ist diese Spannkraft kleiner als eine für ein Verformen der Druckfeder 34 erforderliche Kraft, so überträgt die Druckfeder 34 diese Spannkraft ungemindert von dem Stangenabschnitt 29 auf den Hülsenabschnitt 32 und damit auf den Anlageblock 37 und von diesem auf die Spannelemente 20, die nach unten gezogen werden und aufgrund des Zusammenwirkens mit den Führungsstiften 26 ,27 zugleich mit ihren Andruckenden 19 auswärts aus den Schlitzen 18 in dem Zentrierdorn 17 ausgestellt und dabei mit ihren Stirnflächen 21 auf die Anlageflächen 16 zugezogen werden. Auf diese Weise kann ein Werkstück, welches eine Öffnung aufweist, durch die der Zentrierdorn 17 hindurchgeführt ist, in einem diese Öffnung umgebenden Bereich klemmend fixiert werden zwischen der Anlageflächen 16 und den Stirnflächen 21 der Spannelemente 20. Kommt es hierbei, zum Beispiel aufgrund unterschiedlicher Materialstärke des Werkstücks in den Abschnitten, in denen die beiden Spannelemente 20 mit ihren Stirnflächen 21 aufliegen, zu einem Versatz, so kann dieser automatisch ausgeglichen werden, indem eine entsprechend an dem Anlageblock 37 anliegende Querkraft dazu führt, dass der Anlageblock 37 um die Verbindungstifte 36 verdreht und hierbei die Kugelkalottenförmige Oberfläche 38 in der korrespondiert gebildeten Mulde 39 eine gelenkige Bewegung ausführt. Kommt es nun dazu, dass die mit dem Betätigungshebel 22 auf das Zugelement 24 aufgebrachte Kraft eine für ein Aufspannen des Werkstücks bestimmte Maximalkraft übersteigt, welche Maximalkraft durch die Federkraft der Druckfeder 34 abgebildet ist, so wird dann die Druckfeder 34 durch ein weiteres Herabziehen des Stangenabschnitts 28 gestaucht und wird dieser Kraftanteil nicht weiter auf den Hülsenabschnitt 32 und damit auch nicht auf die Spannelemente 20 übertragen. Die Spannelemente 20 spannen weiterhin nur mit der vorgegebenen Maximalkraft. Es kann hierbei insbesondere die Spannwirkung sicher und mit einer die Maximalkraft gerade nicht übersteigen Kraft aufrechterhalten bleiben, ein etwaiges Beschädigen des aufgespannten Werkstücks oder eine Beschädigung der Spannvorrichtung 10, beispielsweise ein Brechen oder Verformen der Spannelemente 20, ist somit verhindert.

Wenn nun der Betätigungshebel 22 aus der in den Figuren gezeigten abgesenkten Position, in der er das Zugelement 24 abwärts zieht und damit die Bewegung der Spannelemente 20 in die Spannstellung auslöst, nach oben bewegt wird, bewegt sich auch das Zugelement 24 aufwärts und werden die Spannelemente 20 in einer umgekehrten Bewegung aus der ausgestellten Spannstellung heraus gebracht und mit ihren Andruckenden 19 wieder in die Schlitze 18 des Zentrierdorns 17 eingefahren und dort versenkt. Hierbei unterstützt eine Rückstellfeder 40 diese Bewegung, die zwischen einem Absatz 41 im Innern des Korpus 11 und einem auf der Außenseite des Hülsenabschnitts 32 vorgesehenen Absatz 42 angeordnet ist.

Der Kniehebelmechanismus 23 ist dabei so gestaltet, dass er dann, wenn der Betätigungshebel 22 in die Spannstellung gebracht worden ist, über einen Totpunkt hinaus bewegt ist und damit die Spannstellung verriegelt. In dieser Position kann der Betätigungshebel 22, der an dem Kniehebelmechanismus 23 lösbar befestigt ist, gelöst und abgenommen werden, sodass er mögliche nachfolgende Arbeiten an dem aufgespannten Werkstück nicht behindert, dort nicht im Wege ist. Der Anlagering 15 ist gegenüber dem Korpus 11 verdrehbar, sodass er um die Längsmittelachse 30 herum verdreht werden kann, insbesondere um mindestens 360°. Dies kann insbesondere dann wichtig sein, wenn die Anlagefläche 16 nicht einheitlich plan und eben gestaltet ist, sondern zum Beispiel Aussparungen aufweist, um darin Stege oder andere Vorsprünge eines Werkstücks aufzunehmen, welches mit der Spannvorrichtung 10 aufgespannt werden soll.

Wie bereits vorstehend erwähnt, ist das zweite hier gezeigte Ausführungsbeispiel einer erfindungsgemäßen Spannvorrichtung, wie es in den Figuren 8 bis 14 gezeigt ist, den wesentlichen konstruktiven Merkmalen und Funktionen gleich aufgebaut und gebildet, wie das in den Figuren 1 bis 7 gezeigte Ausführungsbeispiel. Entsprechend ist in den Figuren 8 bis 14 die Vergabe der Bezugszeichen korrespondierend zu den Bezugszeichen in den Figuren 1 bis 7 erfolgt, wobei den jeweiligen Bezugszeichen gleicher Elemente lediglich eine "1" vorangestellt ist, sodass die Spannvorrichtung gemäß dem zweiten Ausführungsbeispiel, die in den Figuren 8 bis 14 gezeigt ist, als Spannvorrichtung 110 beziffert ist. Weiterhin ist zum Beispiel der Zentrierdorn dort nicht, wie in Figur 1 bis 7 mit 17, sondern hier als 117 bezeichnet. Hinsichtlich des Aufbaus und des Zusammenwirkens der so gleichlaufend bezeichneten Bestandteile entspricht die Spannvorrichtung 110 der Spannvorrichtung 10 aus dem vorangestellt beschriebenen, ersten Ausführungsbeispiel, sodass insoweit auf die vorstehende Beschreibung zurückgegriffen werden kann. Die vorstehende Beschreibung liest sich entsprechend auf die Darstellung der Figuren 8 bis 14 und auf das hier gezeigte Ausführungsbeispiel analog, wobei allein den vorstehend verwendeten Bezugszeichen jeweils die "1" voranzustellen ist, also zum Beispiel das Bezugszeichen 20 als 120 zu lesen ist usw.

Der Unterschied des zweiten in den Figuren 8 bis 14 gezeigten Ausführungsbeispiels der Spannvorrichtung 110 zu dem voranstehenden Ausführungsbeispiel der Spannvorrichtung 10 gemäß den Figuren 1 bis 7 besteht nun darin, dass der Zentrierdorn 117 nicht fest an dem Korpus 111 fixiert ist, sondern an diesem längsverschiebbar gelagert. Der Zentrierdorn 117 weist ein in dem Korpus 111 längsverschiebbar gelagertes Kopfstück 148 auf, welches mit Stiften 143 mit einer Hülse 144 verbunden ist, die in einem weiter in Richtung der Bodenplatte 112 gelegenen Abschnitt des Korpus 111 ebenfalls längsverschiebbar eingebettet ist. Die Stifte 143 sind dabei in Schlitzen 145 geführt, die in der Seitenwand des Korpus 111 gebildet sind. Das der Bodenplatte 112 zugewandte Stirnende der Hülse 144 ist auf einer Feder 146 aufgesetzt, die wiederum an dem Korpus 111 abgestützt ist. So kann der Zentrierdorn 117 in den Korpus 111 in Richtung der Bodenplatte 112 eintauchen, wobei dann die Feder 146 zusammengedrückt wird und somit eine Rückstellkraft ausübt.

Diese Ausgestaltung dient dazu, dass mit der Spannvorrichtung 110 auch solche Werkstücke aufgespannt werden können, die eine Öffnung aufweisen, durch die der Zentrierdorn 117 hindurchtreten muss, deren Öffnungsweite oder Durchmesser geringer ist als der Durchmesser des Zentrierdorns 117. In einem solchen Fall stößt der Öffnungsrand an einem Abschnitt des Zentrierdorns 117 an und drückt dabei den Zentrierdorn 117 unter Zusammendrücken der Feder 147 abwärts, bis das Werkstück auf der Anlageflächen 116 aufliegt. Mit dem Zentrierdorn 117 weicht auch die mit diesem gekoppelte Mechanik des Zugelements 124 und der damit verbundenen Bestandteile aus, sodass in einer solchen Position nun das Spannen der Spannelemente 120 in einer wie vorstehend beschriebenen Weise durch Betätigen des Betätigungshebels 122 erfolgen kann. Wird das Werkstück dann wiederum gelöst durch Verbringen des Betätigungshebels 122 in die Lösestellung, kann das Werkstück abgehoben werden und der Zentrierdorn 117 mit der daran angeordneten weitergehenden Mechanik taucht wieder aus dem Korpus 111 auf, aufwärtsgedrückt durch die Kraft der Feder 146.

### Bezugszeichenliste

- 10, 110: Spannvorrichtung
- 11, 111: Korpus
- 12, 112: Bodenplatte
- 13, 113: Bohrung
- 14, 114: stirnseitiges Ende
- 15, 115: Anlagering
- 16, 116: Anlagefläche
- 17, 117: Zentrierdorn
- 18, 118: Schlitz
- 19, 119: Andruckende
- 20, 120: Spannelement
- 21, 121: Stirnfläche
- 22, 122: Betätigungshebel
- 23, 123: Kniehebelmechanismus
- 24, 124: Zugelement
- 25, 125: Führungsschlitz
- 26, 126: Führungsstift
- 27, 127: Führungsstift
- 28, 128: Gelenksstift
- 29, 129: Stangenabschnitt
- 30, 130: Längsmittelachse
- 31, 131: Kragen
- 32, 132: Hülsenabschnitt
- 33, 133: Absatz
- 34, 134: Druckfeder
- 35, 135: Lagerschenkel
- 36, 136: Verbindungsstift
- 37, 137: Anlageblock
- 38, 138: kugelkalottenförmige Oberfläche
- 39, 139: Mulde
- 40, 140: Rückstellfeder
- 41, 142: Absatz
- 42, 142: Absatz
- 143: Stift
- 144: Hülse
- 145: Schlitz
- 146: Feder
- 147: Nadellager
- 148: Kopfstück

## Patentansprüche

1. Spannvorrichtung (10, 110) zum Festlegen von Werkstücken mit
• einem Korpus (11, 111), an dem eine Anlagefläche (16, 116) für einen Abschnitt eines Werkstücks angeordnet ist,
• einem von dem Korpus (11, 111) über die Anlagefläche (16, 116) hinaus nach außen vorstehenden Zentrierdorn (17, 117),
• einem Paar von jeweils ein, insbesondere hakenförmig gebildetes, Andruckende (19, 119) aufweisenden Spannelementen (20, 120),
• einem mit den Spannelementen (20, 120) gekoppelten Zugelement (24, 124) und
• einem Aktuator (22, 122) zum Aufbringen einer Zugkraft auf das Zugelement (24, 124),
wobei die Spannelemente (20, 120) derart in dem Korpus (11, 111) bewegbar angeordnet und mit dem Zugelement (24, 124) gekoppelt sind, dass sie in einer Lösestellung des Zugelements (24, 124) mit ihren Andruckenden (19, 119) in in dem Zentrierdorn (17, 117) an einander gegenüberliegenden Seiten gebildeten Schlitzen (18, 118) und in den Zentrierdorn (17, 117) eingefahren liegen und dass sie in einer ausgehend von der Lösestellung durch Aufbringen der Zugkraft auf das Zugelement (24, 124) erhaltenen Spannstellung des Zugelements (24, 124) mit ihren Andruckenden (19, 119) in Richtung der Anlagefläche (16, 116) aus den Schlitzen (18, 118) radial vorstehend ausgefahren und mit Stirnflächen (21, 121) der Andruckenden (19, 119) in Richtung der Anlagefläche (16, 116) weisend liegen,
**dadurch gekennzeichnet, dass**
das Zugelement (24, 124) einen darin integrierten Zugkraftbegrenzungsmechanismus aufweist.

2. Spannvorrichtung (10, 110) nach Anspruch 1, **dadurch gekennzeichnet, dass** das Zugelement (24, 124) in einer axialen Richtung, in der die Zugkraft aufgebracht wird, geteilt gebildet ist mit wenigstens einem ersten Zugelementabschnitt (29, 129), an dem der Aktuator (22, 122) angreift, und einem zweiten Zugelementabschnitt (32, 132), mit dem die Spannelemente (20, 120) gekoppelt sind, wobei zwischen dem ersten Zugelementabschnitt (29, 129) und dem zweiten Zugelementabschnitt (32, 132) ein Federelement (34, 134) angeordnet ist, welches eine unterhalb einer durch die Federkraft bestimmten Maximalkraft liegende Zugkraft von dem ersten Zugelementabschnitt (29, 129) auf den zweiten Zugelementabschnitt (32, 132) übermittelt, sich bei einer die Maximalkraft übersteigenden Zugkraft federelastisch verformt.

3. Spannvorrichtung (10, 110) nach Anspruch 2, **dadurch gekennzeichnet, dass** der erste Zugelementabschnitt (29, 129) einen Zugstangenabschnitt aufweist, und dass der zweite Zugelementabschnitt (32, 132) einen Hülsenabschnitt aufweist, wobei der Zugstangenabschnitt mit einem freien Ende in das Innere des Hülsenabschnitts eintaucht und wobei an dem Zugstangenabschnitt eine erste Lagerstruktur (31, 131) ausgebildet ist und wobei an dem Hülsenabschnitt eine zweite Lagerstruktur (33, 133) ausgebildet ist, wobei die erste (31, 131) und die zweite (33, 133) Lagerstruktur in der axialen Richtung des Zugelements (24, 124) voneinander beabstandet sind und wobei das Federelement (34, 134) zwischen der ersten (31, 131) und der zweiten (33, 133) Lagerstruktur angeordnet ist und an den Lagerstrukturen (31, 33, 131, 133) jeweils angreift.

4. Spannvorrichtung (10, 110) nach Anspruch 3, **dadurch gekennzeichnet, dass** das Federelement (34, 134) eine Schraubenfeder ist, die innerhalb des Hülsenabschnitts und um den Zugstangenabschnitt herum angeordnet ist.

5. Spannvorrichtung (10, 110) nach einem der Ansprüche 3 oder 4, **dadurch gekennzeichnet, dass** die erste Lagerstruktur (31, 131) durch einen tellerartigen, umlaufenden Vorsprung am freien Ende des Zugstangenabschnitts gebildet ist und dass die zweite Lagerstruktur (33, 133) durch einen in das Innere des Hülsenabschnitts an einem offenen Ende der Hülse hineinragenden Absatzabschnitt gebildet ist.

6. Spannvorrichtung (10, 110) nach einem der Ansprüche 2 bis 5, **dadurch gekennzeichnet, dass** die Verbindung zwischen dem ersten (29, 129) und dem zweiten (32, 132) Zugelementabschnitt eine quer zu der axialen Richtung verkippbare Gelenkverbindung (38, 39, 138, 139) enthält.

7. Spannvorrichtung (10, 110) nach einem der voranstehenden Ansprüche, **dadurch gekennzeichnet, dass** der Aktuator (22, 122) einen, insbesondere handbetätigten, Kniehebel aufweist.

8. Spannvorrichtung (10, 110) nach Anspruch 7, **dadurch gekennzeichnet, dass** der Kniehebel (22, 122) an einer im Innern des Korpus (11, 111) angeordneten Hebelstellmechanik (23, 123) angreift und mit dieser lösbar verbunden, insbesondere von dieser abnehmbar ist.

9. Spannvorrichtung (10, 110) nach einem der vorhergehenden Ansprüche, **gekennzeichnet durch** zwischen dem Zugelement (24, 124) und dem Korpus (11, 111) angeordnete Rückstellfedermittel (40, 140) zum Aufbringen einer in Richtung der Lösestellung wirkenden Rückstellkraft auf das Zugelement (24, 124).

10. Spannvorrichtung (10, 110) nach einem der vorhergehenden Ansprüche, **dadurch gekennzeichnet, dass** der Korpus (11, 111) im wesentlichen zylinderförmig gebildet ist und dass die Anlagefläche (16, 116) auf einer Zylinderstirnfläche (14, 114) des Korpus (11, 111) angeordnet ist und dass der Zentrierdorn (17, 117) von der Zylinderstirnfläche (14, 114) des Korpus (11, 111) auswärts gerichtet vorsteht.

11. Spannvorrichtung (10, 110) nach Anspruch 10, **dadurch gekennzeichnet, dass** die Anlagefläche (16, 116) ringförmig um den Zentrierdorn (17, 117) herum angeordnet ist.

12. Spannvorrichtung (10, 110) nach Anspruch 11, **dadurch gekennzeichnet, dass** die Anlagefläche (16, 116) auf einem Ringelement (15, 115) gebildet ist, das, insbesondere um mindestens 360°, um den Zentrierdorn (17, 117) herum verdrehbar an dem Korpus (11, 111) angelagert ist.

13. Spannvorrichtung (10, 110) nach einem der Ansprüche 10 bis 12, **dadurch gekennzeichnet, dass** das Zugelement (24, 124) im Innern des zylinderförmigen Korpus (11, 111) und entlang der Zylinderlängsachse (30, 130) liegend angeordnet ist.

14. Spannvorrichtung (10, 110) nach einem der vorhergehenden Ansprüche, **dadurch gekennzeichnet, dass** der Zentrierdorn (17, 117) eine Längsachse (30, 130) aufweist und relativ zu dem Korpus (11, 111) mitsamt der Anordnung der Spannelemente (19, 119) um die Längsachse (30, 130), insbesondere um mindestens 360°, verdrehbar an dem Korpus (11, 111) angegeordnet ist.

15. Spannvorrichtung (110) nach einem der vorhergehenden Ansprüche,
**dadurch gekennzeichnet, dass** der Zentrierdorn (117) an dem Korpus (111) in einer Längsrichtung des Zentrierdorns (117) verlagerbar und in eine ausgestellte Position über eine Druckfeder (146) vorgespannt angeordnet ist.
